# FASCICULE DE BREVET EUROPEEN

(11) **EP 1 308 968 B1**
(45) Date de publication et mention de la délivrance du brevet: **14.01.2009**
(21) Numéro de dépôt: 02292568.9
(22) Date de dépôt: 17.10.2002
(51) Int. Cl.: H01B 7/18

(54) **Câble d'énergie ou de communication adapté à être enterré**
Leistungs- oder Nachrichtenkabel geeignet zur Eingrabung
Power or communication cable suitable to be buried

(30) Priorité: 25.10.2001 FR 0113788
(43) Date de publication de la demande: 07.05.2003
(73) Titulaire: Silec Cable, 77130 Montereau Fault Yonne (FR)
(72) Inventeur: Poisson, Bernard, 89100 Sens (FR); Lecoeuvre, Jean-François, 42400 St Chamond (FR); Sanchez, Patrick, 77370 Fontenailles (FR)
(74) Mandataire: Fruchard, Guy

(56) Documents cités:
- EP-A- 1 065 674
- GB-A- 478 517
- US-A- 3 793 476
- US-A- 4 936 648

## Description

La présente invention concerne un câble à tenue mécanique élevée particulièrement adapté à être enterré. L'invention s'applique non seulement à un câble d'énergie quelle que soit la tension d'alimentation, mais également à un câble de communication, y compris un câble à fibres optiques.

On sait que la pose des câbles, qu'il s'agisse de câbles d'énergie basse tension, moyenne tension ou haute tension, ou de câbles de communication, nécessite la réalisation de travaux de terrassement dont les conditions de réalisation sont définies de façon rigoureuse afin de minimiser les risques d'endommagement. En particulier, lorsque le câble est disposé directement dans une tranchée, le fond de la tranchée doit être recouvert d'une couche de 0,1 m de matériau (terre fine, sable de faible granulométrie...) exempt de tout élément susceptible de détériorer la gaine de protection du câble.

De même, après la pose du câble, celui-ci doit être recouvert d'une couche de terre fine ou de sable de 0,1 m d'épaisseur afin d'éviter un endommagement du câble lors du passage d'un engin lourd à l'aplomb du câble.

Ces contraintes impliquent non seulement la réalisation d'une tranchée de profondeur élevée pour recevoir les couches de matériau à texture fine, mais également l'approvisionnement sur le chantier de ces matériaux ou la réalisation d'un criblage sur le chantier des éléments les plus meubles des déblais afin d'en extraire des déblais les matériaux de texture fine destinés à réaliser les couches précitées.

Afin d'éliminer ces contraintes de terrassement lors de la mise en place d'un câble, on a envisagé d'augmenter l'épaisseur de la gaine de protection d'une manière suffisante pour que celle-ci puisse résister d'une part à l'abrasion résultant du frottement lors du déroulage, et à des contraintes mécaniques tels que la chute d'un outil de chantier sur le câble, le passage d'un engin sur celui-ci ou l'agression par un objet tel qu'une pierre affleurant le fond de la tranchée ou mis en appui sur le câble lors du remblayage. Toutefois, les gaines de protection des câbles sont généralement réalisées en polyéthylène ou en polychlorure de vinyle et pour obtenir une résistance mécanique satisfaisante, il est nécessaire de prévoir une augmentation importante de l'épaisseur de la gaine de protection du câble de sorte que le déroulage du câble et l'utilisation d'outils de préparation du câble deviennent difficiles.

Selon l'invention, on propose de recouvrir la gaine de protection du câble avec une couche externe réalisée en une matière polymère présentant une élasticité plus élevée que la gaine de protection et ayant par rapport à la gaine de protection une adhérence inférieure à la résistance au déchirement de la couche externe.

Ainsi, la couche externe réalise par son élasticité un amortissement des contraintes et assure ainsi indirectement une réduction des risques d'endommagement du câble de sorte que l'utilisation d'un matériau à texture fine dans la tranchée n'est plus nécessaire. En outre, les matériaux polymères à élasticité élevée peuvent facilement être découpés par les outils de préparation habituelle du câble et l'adhérence limitée de la couche externe par rapport à la gaine de protection permet de réaliser successivement un découpage de la couche externe puis de la gaine de protection au moyen des outils de préparation habituels.

Selon une version avantageuse de l'invention, la couche externe a un contour externe présentant des parties en saillie. Ainsi, lors d'un choc sur le câble, les parties en saillie sont sollicitées en premier et l'amortissement qu'elles réalisent minimise la contrainte à laquelle la partie centrale du câble est soumise. En outre les parties en saillie constituent des patins d'usure lors du frottement sur le sol à l'occasion du déroulage du câble et de sa pose dans la tranchée, ce qui permet de vérifier que l'abrasion n'a pas provoqué une usure de la couche externe au-delà d'une quantité acceptable. Enfin, les parties de la couche externe de moindre épaisseur entre les parties en saillie permettent une meilleure évacuation thermique que celle réalisée par une couche d'épaisseur uniforme.

Selon un mode de réalisation particulier de cette version de l'invention, la couche externe a un contour externe en créneaux dont les parties en saillie sont longitudinales ou disposées selon une hélice autour du câble. On assure ainsi une protection multidirectionnelle du câble tout en favorisant une flexion du câble lors du déroulage.

Selon un autre aspect avantageux de l'invention, la couche externe comporte des fibres de renfort qui s'étendent de préférence selon une direction sensiblement longitudinale du câble. Ainsi les effets d'un choc radial ponctuel sont répartis sur un segment de câble adjacent au point de choc de sorte que le risque d'endommagement du câble est minimisé.

D'autres caractéristiques et avantages de l'invention apparaîtront à la lecture de la description qui suit de deux modes de réalisation particuliers non limitatifs de l'invention, en référence aux figures ci-jointes parmi lesquelles :
- la figure 1 est une vue en perspective d'un premier mode de réalisation de l'invention,
- la figure 2 est une vue en perspective d'un deuxième mode de réalisation de l'invention.

En référence à la figure 1, le câble électrique illustré comporte de façon connue en soi un conducteur 1 recouvert d'une couche conductrice 2, elle-même recouverte d'une couche isolante 3. La couche isolante 3 est à son tour recouverte d'une couche conductrice 4 sur laquelle est disposé un blindage métallique 5 recouvert d'une gaine de protection 6, cette dernière étant généralement en polyéthylène ou en polychlorure de vinyle.

Selon l'invention, le câble comporte en outre une couche externe 7 qui recouvre la gaine de protection 6 et est réalisée en une matière présentant une élasticité plus élevée que la gaine de protection 6 et dont l'adhérence à la gaine de protection 6 est inférieure à la résistance au déchirement de la couche externe. La couche externe 7 est par exemple réalisée en élastomère réticulée, ou en matière thermoplastique élastomère c'est-à-dire un polymère multiphasique comportant une phase thermoplastique et une phase polymère mélangées, le polymère obtenu pouvant être soit sous forme massique soit sous forme cellulaire, et n'adhérant pas naturellement à la gaine de protection.

Dans le mode de réalisation illustré sur la figure 1, la couche externe 7 a un contour en créneaux dont les parties en saillie 8 s'étendent en hélice autour du câble. Dans ce mode de réalisation, la couche externe comporte en outre des fibres de renfort 9, par exemple des fibres en aramide, qui s'étendent entre les parties en saillie 8 et réalisent ainsi un renfort de la couche externe 7 dans les parties de moindre épaisseur de celle-ci. Dans le mode de réalisation illustré, les fibres de renfort 9 s'étendent comme les parties en saillie 8, en hélice selon une direction sensiblement longitudinale du câble.

La figure 2 illustre un second mode de réalisation dans lequel le câble présente la même structure de base recouverte d'une couche externe 7 réalisée en une matière présentant une élasticité plus élevée que la gaine de protection 6. Dans ce mode de réalisation la couche externe 7 ne comporte pas de fibres de renfort 9 et présente un contour externe polygonal dont les arêtes 10 en saillie s'étendent selon la direction longitudinale du câble.

Bien entendu, l'invention n'est pas limitée au mode de réalisation décrit et on peut y apporter des variantes de réalisation sans sortir du cadre de l'invention tel que défini par les revendications.

En particulier, la couche externe selon l'invention peut être appliquée à un câble ne comportant pas de blindage métallique 5 ni de couches conductrice et peut présenter un contour externe quelconque, y compris un contour externe circulaire lisse correspondant à une couche externe 7 d'épaisseur constante.

Bien que l'invention ait été décrite en relation avec un câble d'énergie comprenant un seul conducteur métallique isolé, on peut réaliser un câble avec plusieurs conducteurs métalliques ou avec des fibres optiques s'étendant dans une gaine de protection elle-même recouverte d'une couche externe élastique.

L'épaisseur de la couche externe 7 est adaptée à la dimension du câble, aux efforts auxquels celui-ci risque d'être soumis lors de sa pose et à la nature du sol dans lequel le câble doit être posé. Pour une gaine de protection ayant une épaisseur comprise entre 1,5 mm et 3 mm, une couche externe ayant une épaisseur comprise entre 1 mm et 5 mm a donné des résultats satisfaisants lors de tests simulant la manutention, la pose et l'utilisation du câble.

Bien que dans le premier mode de réalisation décrit, la couche externe ait été illustrée avec des fibres de renfort 9 s'étendant en hélice comme les parties en saillie 8, on peut prévoir des fibres de renfort s'étendant en long, ou des segments de fibres de renfort répartis au hasard dans la couche élastique 7, les fibres de renfort ayant comme fonction principale de répartir un choc radial sur la zone entourant le point de choc.

Bien que dans le premier mode de réalisation les parties en saillie soient illustrées avec des largeurs identiques, on peut prévoir des parties de largeurs différentes, une partie plus large pouvant en particulier être réalisée pour faciliter le marquage du câble.

## Revendications

1. Câble comportant au moins un conducteur (1) s'étendant dans une gaine de protection (6), **caractérisé en ce qu'**il comporte une couche externe (7) en matière polymère qui recouvre la gaine de protection (6) et est réalisée en une matière présentant une élasticité plus élevée que la gaine de protection (6) et ayant par rapport à la gaine de protection (6) une adhérence inférieure à la résistance au déchirement de la couche externe (7).

2. Câble selon la revendication 1, **caractérisé en ce que** la couche externe (7) est réalisée en une matière n'adhérant pas naturellement à la gaine de protection (6).

3. Câble selon la revendication 1, **caractérisé en ce que** la couche externe (7) est réalisée en élastomère.

4. Câble selon la revendication 1, **caractérisé en ce que** la couche externe (7) a un contour externe présentant des parties en saillie (8, 10).

5. Câble selon la revendication 4, **caractérisé en ce que** la couche externe (7) a un contour externe en créneaux.

6. Câble selon la revendication 4, **caractérisé en ce que** la couche externe (7) a un contour externe polygonal.

7. Câble selon l'une quelconque des revendications 4 à 6, **caractérisé en ce que** les parties en saillie (8) s'étendent selon une hélice autour du câble.

8. Câble selon la revendication 1, **caractérisé en ce que** la couche externe comporte des fibres de renfort (9).

9. Câble selon la revendication 8, **caractérisé en ce que** les fibres de renfort (9) s'étendent selon une direction sensiblement longitudinale du câble.

10. Câble selon la revendication 4 et la revendication 8, **caractérisé en ce que** les fibres de renfort (9) s'étendent entre les parties en saillie (8).

## Claims

1. A cable including at least one conductor (1) extending in a protective sheath (6), the cable being **characterized in that** it includes an outer layer (7) of polymer material that covers the protective sheath (6) and that is made of a material presenting elasticity that is higher than that of the protective sheath (6) and that presents adhesion relative to the protective sheath (6) that is less than the tearing strength of the outer layer (7).

2. A cable according to claim 1, **characterized in that** the outer layer (7) is made of a material that does not naturally adhere to the protective sheath (6).

3. A cable according to claim 1, **characterized in that** the outer layer (7) is made of elastomer.

4. A cable according to claim 1, **characterized in that** the outer layer (7) has an outline that presents projecting portions (8, 10).

5. A cable according to claim 4, **characterized in that** the outer layer (7) has an outline that is crenellated.

6. A cable according to claim 4, **characterized in that** the outer layer (7) has an outline that is polygonal.

7. A cable according to any one of claims 4 to 6, **characterized in that** the projecting portions (8) extend helically around the cable.

8. A cable according to claim 1, **characterized in that** the outline includes reinforcing fibers (9).

9. A cable according to claim 8, **characterized in that** the reinforcing fibers (9) extend in a direction that is substantially longitudinal along the cable.

10. A cable according to claim 4 and claim 8, **characterized in that** the reinforcing fibers extend between the projecting portions (8).

## Patentansprüche

1. Kabel, umfassend mindestens einen Leiter (1), der sich in einer Schutzhülle (6) erstreckt, **dadurch gekennzeichnet, dass** es eine äußere Schicht (7) aus Polymermaterial umfasst, die die Schutzhülle (6) überdeckt und aus einem Material hergestellt ist, das eine höhere Elastizität als die Schutzhülle (6) aufweist und gegenüber der Schutzhülle (6) ein Haftvermögen hat, das geringer als die Reißfestigkeit der äußeren Schicht (7) ist.

2. Kabel nach Anspruch 1, **dadurch gekennzeichnet, dass** die äußere Schicht (7) aus einem Material hergestellt ist, das nicht von Natur aus an der Schutzhülle (6) haftet.

3. Kabel nach Anspruch 1, **dadurch gekennzeichnet, dass** die äußere Schicht (7) aus Elastomer hergestellt ist.

4. Kabel nach Anspruch 1, **dadurch gekennzeichnet, dass** die äußere Schicht (7) eine Außenkontur hat, die vorspringende Abschnitte (8, 10) aufweist.

5. Kabel nach Anspruch 4, **dadurch gekennzeichnet, dass** die äußere Schicht (7) eine gerippte Außenkontur aufweist.

6. Kabel nach Anspruch 4, **dadurch gekennzeichnet, dass** die äußere Schicht (7) eine polygonale Außenkontur hat.

7. Kabel nach einem der Ansprüche 4 bis 6, **dadurch gekennzeichnet, dass** sich die vorspringenden Abschnitte (8) in einer Schraubenlinie um das Kabel erstrecken.

8. Kabel nach Anspruch 1, **dadurch gekennzeichnet, dass** die äußere Schicht Verstärkungsfasern (9) umfasst.

9. Kabel nach Anspruch 8, **dadurch gekennzeichnet, dass** sich die Verstärkungsfasern (9) im Wesentlichen in Längsrichtung des Kabels erstrecken.

10. Kabel nach Anspruch 4 und Anspruch 8, **dadurch gekennzeichnet, dass** sich die Verstärkungsfasern (9) zwischen den vorspringenden Abschnitten (8) erstrecken.
